# EUROPÄISCHE PATENTSCHRIFT

(11) **EP 0 620 335 B1**
(45) Veröffentlichungstag und Bekanntmachung des Hinweises auf die Patenterteilung: **09.07.1997**
(21) Anmeldenummer: 94104063.6
(22) Anmeldetag: 16.03.1994
(51) Int. Cl.: E04F 13/08, E04D 3/36

(54) **Befestigungselement zum Befestigen von Dämmplatten**
Fastening element for securing insulating panels
Elément de fixation de panneaux isolants

(30) Priorität: 05.04.1993 DE 4311144
(43) Veröffentlichungstag der Anmeldung: 19.10.1994
(73) Patentinhaber: UPAT GMBH & CO, D-79312 Emmendingen (DE)
(72) Erfinder: Frischmann, Albert, D-79341 Kenzingen (DE); Rieger, Johannes, D-79336 Herbolzheim (DE); Rinklake, Manfred, D-79312 Emmendingen (DE)
(74) Vertreter: Rackette, Karl, Dipl.-Phys. Dr.-Ing

(56) Entgegenhaltungen:
- EP-A- 0 420 799
- WO-A-88/05487
- WO-A-91/01420
- DE-A- 3 538 271
- DE-A- 3 638 234
- DE-U- 9 209 623
- DE-U- 9 210 449
- DE-U- 9 210 450

## Beschreibung

Die Erfindung betrifft ein Befestigungselement zum Befestigen von Dämmplatten an Bauteilen, mit einem eine Kopfplatte aufweisenden hülsenförmigen Halteteil und einem Befestiger gemäß dem Oberbegriff des Anspruches 1.

Aus der WO-A-9 101 420 ist ein derartiges Befestigungselement bekannt, wobei die Eindringtiefe des Befestigers in einem vorgebohrten Bauteil mit Hilfe eines auf die Oberfläche des Bauteiles aufsitzenden Anschlagbundes festgelegt ist und der für die Dämmplatten zur Verfügung stehende Raum zwischen der Kopfplatte und der Oberseite des Bauteils sowohl bei der Montage als auch nachträglich durch Verkürzen des Abstandes zwischen der Kopfplatte und der Bauteiloberseite angepaßt werden kann. zum Anpassen wird die Spannhülse in Einschlagrichtung des Befestigers entlang dem Schaft des Befestigers entsprechend der erforderlichen Anpassung verschoben.

Zum Befestigen von Dämmplatten, die üblicherweise aus Material mit geringer Druckfestigkeit bestehen, ist aus der EP-0 420 799 ein Befestigungselement mit einem eine Kopfplatte aufweisenden hülsenförmigen Halteteil bekannt, das mittels eines Nagels zur Halterung der Dämmplatte gegen das Bauteil verspannbar ist. Die Länge des Halteteiles entspricht dabei exakt der Dicke der Dämmplatte, so daß die Stirnseite des Halteteiles auf dem Bauteil beim Eintreibvorgang des Nagels aufsitzt. Mit dieser Lösung wird zwar vermieden, daß beim Eintreibvorgang ein zu starker Zug durch die Kopfplatte auf die Dämmplatte ausgeübt wird, allerdings ist es erforderlich, die unterschiedliche Eindringtiefe des Nagels in Abhängigkeit von der Festigkeit des Verankerungsgrundes durch eine am Halteteil angeordnete Knautschzone aufzufangen. Die Verspannung des Halteteiles erfolgt nämlich durch Aufsitzen des Nagelkopfes auf einer Auflagefläche des Halteteiles, so daß zur Vermeidung einer Zerstörung des Halteteiles eine solche Knautschzone erforderlich ist. Nachteilig bei dieser bekannten Lösung ist jedoch, daß die Abstimmung der Knautschzone auf den Verankerungsgrund einerseits und die exakte Abstimmung der Länge des Hülsenteiles auf die zu befestigende Dämmplatte andererseits, insbesondere bei Unebenheiten der Außenfläche des Bauteiles, zu Fehlmontagen durch zu geringe bzw. zu starke Verspannung der Dämmplatte führen kann.

Der Erfindung liegt die Aufgabe zugrunde, ein Befestigungselement zum Befestigen von Dämmplatten an Bauteilen zu schaffen, das weitgehendst unbeeinflußt von Unebenheiten der Bauteiloberfläche oder der Eindringtiefe der Nägel eine gleichmäßige Verspannung des Halteteiles und damit der Dämmplatte gewährleistet.

Die Lösung dieser Aufgabe wird durch die im Kennzeichen des Anspruches 1 angegebenen Merkmale erreicht. Der beispielsweise mittels druckluftbetriebener Setzgeräte in den Verankerungsgrund eingetriebene Nagel erzeugt über die in der Innenbohrung des Halteteiles abgestützte Spannhülse eine auf das Halteteil und damit auf die Kopfplatte wirkende Zugkraft in Richtung Bauteil, die zu einer Verspannung des Halteteiles und damit der Dämmplatte führt. Die Friktion des Nagels in der Spannhülse ist so eingestellt, daß die Dämmplatte ohne Eintauchen der Kopfplatte ausreichend stark gegen das Bauteil verspannt wird. Die Eindringtiefe des Nagels in den Verankerungsgrund hängt weitgehendst von der Festigkeit des Verankerungsgrundes ab. Mit der Spannhülse wird die Verspannung der Dämmplatte unabhängig von der Eindringtiefe des Nagels ausschließlich von der Friktion des Nagels in der Spannhülse bestimmt. Somit ergibt sich entsprechend der gesamten Länge des Nagelschaftes eine Ausgleichsmöglichkeit für Unebenheiten oder unterschiedlicher Eindringtiefe des Nagels bei stets gleichbleibender, auf die Dämmplatte wirkender Zugkraft.

Als Spannhülse kann entweder eine geschlossene Hülse mit einem etwas geringeren Innendurchmesser als der Außendurchmesser des Nagelschaftes oder eine mit einem Längsschlitz versehene Federhülse verwendet werden.

Um die Verspannung der Dämmplatte über die Kopfplatte des Halteteiles sicherzustellen ist es zweckmäßig, daß die Länge des Halteteiles etwas geringer als die Dicke der zu befestigenden Dämmplatte ist. Bei Dämmplatten mit sehr geringer Druckfestigkeit kann die Klemmung der Spannhülse auf dem Nagelschaft dazu führen, daß die Kopfplatte soweit gegen das Bauteil gezogen wird, bis die Stirnseite des Halteteiles an der Bauteiloberfläche anliegt. In diesen Ausnahmefällen begrenzt das Halteteil den Abstand der Kopfplatte von der Oberfläche des Bauteiles. Durch die sehr weiche Dämmplatte kommt es auch in diesen Fällen nicht zu einer Aufwölbung der Ränder der Kopfplatte, sondern lediglich zu einer etwas stärkeren Stauchung der Dämmplatte im Bereich des Befestigungselementes.

Die Abstützung der Spannhülse im Halteteil kann dadurch erfolgen, daß das Halteteil ein von der Kopfplatte ausgehenden erweiterten ersten Abschnitt und daran anschließend einen zweiten Abschnitt aufweist, dessen Durchmesser sich etwa auf den Durchmesser des Nagelschaftes unter Bildung einer Anschlagschulter reduziert. Die Spannhülse ist auf dem Nagelschaft nunmehr in der Weise angeordnet, daß sie sich an dieser Anschlagschulter abstützen kann. Dabei ist es zweckmäßig, auf der Anschlagschulter eine Metallscheibe anzuordnen.

Bei anderen Ausführungsformen der Erfindung ist die Spannhülse in der Innenbohrung des Halteteiles arretiert. Dies kann in der Weise erfolgen, daß entweder die Spannhülse als Einlegeteil beim Spritzvorgang des Halteteiles umspritzt wird oder durch Einsetzen der Spannhülse in einer Erweiterung der Innenbohrung des Halteteils. In diesem Fall empfiehlt es sich, die Erweiterung durch eine Abdeckkappe zu verschließen und somit die Spannhülse im Hülsenteil unverschiebbar nach beiden Richtungen festzulegen.

Eine Arretierung der Spannhülse im Hülsenteil ist auch durch in das Hülsenteil eingreifende Vorsprünge und/oder Umbördelungen der Spannhülse möglich.

In der Zeichnung sind Ausführungsbeispiele der Erfindung dargestellt.

Es zeigen:
- Figur 1: das Befestigungselement vor der Montage,
- Figur 2: das Befestigungselement nach Figur 1 nach der Montage,
- Figur 3: eine Ausführungsform des Befestigungselementes mit umspritzter Spannhülse,
- Figur 4: das Befestigungselement mit im Hülsenteil eingesetzter und arretierter Spannhülse und
- Figur 5: eine Variante des Befestigungselementes mit im Hülsenteil arretierter Spannhülse.

Das in Figur 1 dargestellte Befestigungselement 1 besteht aus einem hülsenförmigen Halteteil 2, an dessem einen Ende eine Kopfplatte 3 einstückig und radial abstehend angeformt ist. Die Innenbohrung 4 des Halteteiles weist einen erweiterten ersten Abschnitt 4a auf, an den sich unter Bildung einer Anschlagschulter 5 ein zweiter Abschnitt 4b anschließt, dessen Durchmesser sich etwa auf den Schaftdurchmesser des Nagels 6 reduziert. Über Rippen oder einem entsprechend angepaßten Durchmesser des Abschnittes 4b wird der Nagel im Hülsenteil gehalten. Auf dem Nagelschaft ist eine Spannhülse 7 klemmend aufgeschoben, die sich mit Ihrer Unterkante über die Metallscheibe 8 an der Anschlagschulter 5 des Hülsenteiles abstützt. Die Spannhülse 7 ist mit einem durchgehenden Längsschlitz 9 als Federhülse ausgebildet, so daß über die Elastizität der Federhülse die Friktion des Nagels in der Spannhülse festgelegt werden kann.

Zur Befestigung der Dämmplatte 10 am Bauteil 11 wird das Befestigungselement 1 durch die Dämmplatte 10 hindurch soweit eingedrückt, bis die Kopfplatte 3 an der Außenfläche der Dämmplatte 10 anliegt. Je nach Druckfestigkeit der Dämmplatte kann ein Vorbohren für das Einschieben des Halteteiles erforderlich sein. Mittels eines beispielsweise durch Druckluft betriebenen Setzgerätes wird nunmehr der Nagel 6 in das Bauteil 11 eingetrieben (siehe Figur 2). Durch die Friktion des Nagels 6 in der Spannhülse 7 entsteht beim Eintreibvorgang eine Zugkraft, die zu einer Verspannung der Dämmplatte 10 mittels der Kopfplatte 3 führt. Gleichzeitig verschiebt sich der Nagel 6 relativ zur Spannhülse und dringt in das Bauteil 11 ein. Die Eindringtiefe hängt unter anderem von der Festigkeit des Bauteiles 11 einerseits und von der Klemmung der Spannhülse 7 auf dem Nagelschaft andererseits ab. Es ist zweckmäßig, daß die Länge des Halteteiles 2 etwas geringer ist als die Dicke der Dämmplatte 10. Bei den üblichen Dämmplatten wird dadurch die axiale Verschiebung des Halteteiles 2 beim Eintreibvorgang des Nagels von der Kopfplatte begrenzt. Bei Dämmplatten mit sehr geringer Druckfestigkeit kommt es unter Umständen zum Aufsitzen der Stirnseite des Halteteiles 2 auf dem Bauteil 11. Somit ist auch in solchen Fällen gewährleistet, daß der Abstand der Kopfplatte von der Oberfläche des Bauteiles stets gleich bleibt und gleichzeitig eine ausreichende Verspannung auch von sehr weichen Dämmplatten ermöglicht wird. Durch die Verspannung des Halteteiles und damit der Dämmplatte über die auf dem Nagelschaft axial verschiebbare Spannhülse 7 ist es möglich, größere Toleranzen in der Dicke der Dämmplatte einerseits als auch Unebenheiten der Oberfläche des Bauteiles 11 andererseits auszugleichen.

Zum Schutz des Nagels gegen Korrosion nach der Montage ist an der Stirnseite des Halteteils 2 eine dünnwandige Schutzhülle 17 angeordnet. Beim Montagevorgang wird diese Schutzhülle entsprechend der axialen Bewegung des Halteteiles 2 gestaucht, so daß eine Abdichtung des zwischen Halteteil 2 und Bauteil 11 freiliegenden Nagelschaftes erfolgt. Die Schutzhülle 17 wird entweder einstückig an das Halteteil 2 angeformt oder als separates Teil an die Stirnseite des Halteteiles 2 angefügt.

Zur Abdichtung des in dem erweiterten Abschnitt 4a der Innenbohrung 4 des Halteteiles einliegenden Nagelschaftes wird der erweiterte Abschnitt 4a entweder mit einer Dichtmasse ausgefüllt oder auf die Öffnung des erweiterten Abschnittes 4a - wie in Figur 2 dargestellt - mit einem Stopfen 18 verschlossen.

Bei der in Figur 3 dargestellten Ausführungsform ist die Spannhülse 7 in einer Erweiterung 12 des im Durchmesser reduzierten Abschnittes 4b des Halteteiles 2a eingelassen. Dies erfolgt spritzgußtechnisch in der Weise, daß die Spannhülse 7 als Einlegeteil in das Spritzgußwerkzeug für das Halteteil 2a eingelegt und umspritzt wird.

Bei der Ausführungsform nach Figur 4 wird das Halteteil 2b mit der Erweiterung 12 für die Spannhülse 7 im Spritzgußverfahren hergestellt. In einem Montagevorgang wird dann die Spannhülse 7 in die Erweiterung 12 eingelegt und die Spannhülse durch Einpressen der Abdeckscheibe 13 in axialer Richtung arretiert.

Bei der in Figur 5 dargestellten Ausführungsform ist die Spannhülse 14 über radial abstehende Vorsprünge 15 und zusätzlich einer kragenförmigen Umbördelung 16 im Halteteil 2c festgelegt. Das Einsetzen der Spannhülse 14 kann entweder durch Umspritzen mit dem Halteteil 2c oder durch einen Montagevorgang erfolgen.

## Patentansprüche

1. Befestigungselement (1) zum Befestigen von Dämmplatten (10) an Bauteilen (11), mit einem eine Kopfplatte (3) aufweisenden hülsenförmigen Halteteil (2, 2a, 2b, 2c), das über eine Innenbohrung (4) verfügt, und einem durch die Innenbohrung (4) des Halteteiles (2, 2a, 2b, 2c) in das Bauteil (11) eintreibbaren und das Halteteil (2, 2a, 2b, 2c) verspannenden Befestiger (6), wobei in der Innenbohrung (4) des Halteteiles (2, 2a, 2b, 2c) eine Spannhülse (7, 14) eingesetzt ist, die den Schaft des Befestigers (6) klemmend umgreift, **dadurch gekennzeichnet**, daß der Befestiger ein ohne Vorbohren in das Bauteil (11) eintreibbarer Nagel (6) mit einem Nagelkopf (5) und einer Nagelspitze ist, daß die Spannhülse (7, 14) während der Montage des Befestigungselementes (1) beim Eintreiben des Nagels (6) in das Bauteil (11) von einer ersten vom Nagelkopf (5) entfernteren Position in eine zweite dem Nagelkopf (5) näher liegende Position entgegen der Eintreibrichtung des Nagels (6) in das Bauteil (11) axial verschiebbar ist, wodurch sich der Abstand zwischen der Kopfplatte (3) und der Nagelspitze entsprechend der Verschiebung der Spannhülse (7, 14) vergrößert.

2. Befestigungselement (1) nach Anspruch 1, dadurch gekennzeichnet, daß die Spannhülse (7, 14) mit einem Längsschlitz (9) als Federhülse ausgebildet ist.

3. Befestigungselement (1) nach Anspruch 1, dadurch gekennzeichnet, daß die Innenbohrung (4) des Halteteiles (2) einen von der Kopfplatte (3) ausgehenden erweiterten ersten Abschnitt (4a) und daran anschließend einen zweiten Abschnitt (4b) aufweist, dessen Durchmesser sich etwa auf den Durchmesser des Nagelschaftes unter Bildung einer Anschlagschulter (5) reduziert, und daß die Spannhülse (7) sich an der Anschlagschulter (5) abstützt.

4. Befestigungselement (1) nach Anspruch 3, dadurch gekennzeichnet, daß auf der Anschlagschulter (5) eine Metallscheibe (8) angeordnet ist.

5. Befestigungselement (1) nach Anspruch 1, dadurch gekennzeichnet, daß die Spannhülse (7, 14) in der Innenbohrung (4) des Halteteiles (2a, 2b, 2c) arretiert ist.

6. Befestigungselement (1) nach Anspruch 5, dadurch gekennzeichnet, daß die Spannhülse (7) in einer Erweiterung (12) der Innenbohrung (4) des Halteteiles (2a, 2b) eingesetzt ist.

7. Befestigungselement (1) nach Anspruch 6, dadurch gekennzeichnet, daß die Erweiterung (12) in Richtung Kopfplatte (3) offen und die Spannhülse (7) in der Erweiterung (12) mit einer Abdeckscheibe (13) arretiert ist.

8. Befestigungselement (1) nach Anspruch 5, dadurch gekennzeichnet, daß die Spannhülse (14) in die Wandung der Innenbohrung (4) eingreifende Vorsprünge (15) und/oder Umbördelungen (16) aufweist.

9. Befestigungselement (1) nach Anspruch 1, dadurch gekennzeichnet, daß an der der Kopfplatte (3) gegenüberliegenden Stirnseite des Halteteiles (2, 2a, 2b, 2c) eine den Nagelschaft umschließende Korrosionsschutzhülle (17) angeordnet ist.

## Claims

1. A fastening element (1) for fastening insulating panels (10) to components (11), comprising a sleeve-shaped holding portion (2, 2a, 2b, 2c) which has a head plate (3) and which has an internal bore (4), and a fastener (6) which can be driven into the component (11) through the internal bore (4) in the holding portion (2, 2a, 2b, 2c) and which braces the holding portion (2, 2a, 2b, 2c), wherein fitted in the internal bore (4) of the holding portion (2, 2a, 2b, 2c) is a clamping sleeve (7, 14) which clampingly embraces the shank of the fastener (6), characterised in that the fastener is a nail (6) which has a nail head (5) and a nail point and which can be driven into the component (11) without preliminary drilling, that during fitting of the fastening element when the nail (6) is driven into the component (11) the clamping sleeve (7, 14) is axially displaceable from a first position remote from the nail head (5) into a second position of being closer to the nail head (5) in opposite relationship to the direction in which the nail (6) is driven into the component (11), whereby the distance between the head plate (3) and the nail point increases in a manner corresponding to the displacement of the clamping sleeve (7, 14).

2. A fastening element (1) according to claim 1 characterised in that the clamping sleeve (7, 14) is in the form of a spring sleeve, with a longitudinal slot (9).

3. A fastening element (1) according to claim 1 characterised in that the internal bore (4) of the holding portion (2) has an enlarged first portion (4a) extending from the head plate (3) and adjoining same a second portion (4b) whose diameter reduces approximately to the diameter of the nail shank, forming an abutment shoulder (5), and that the clamping sleeve (7) is supported against the abutment shoulder (5).

4. A fastening element (1) according to claim 3 characterised in that a metal washer (8) is arranged on the abutment shoulder (5).

5. A fastening element (1) according to claim 1 characterised in that the clamping sleeve (7, 14) is arrested in the internal bore (4) of the holding portion (2a, 2b, 2c).

6. A fastening element (1) according to claim 5 characterised in that the clamping sleeve (7) is fitted in an enlargement (12) in the internal bore (4) of the holding portion (2a, 2b).

7. A fastening element (1) according to claim 6 characterised in that the enlargement (12) is open in the direction of the head plate (3) and the clamping sleeve (7) is arrested in the enlargement (12) by a cover disc (13).

8. A fastening element (1) according to claim 5 characterised in that the clamping sleeve (14) has flanged-over portions (16) and/or projections (15) which engage into the wall of the internal bore (4).

9. A fastening element (1) according to claim 1 characterised in that an anti-corrosion sheath (17) enclosing the nail shank is arranged at the end of the holding portion (2, 2a, 2b, 2c) which is opposite the head plate (3).

## Revendications

1. Elément de fixation (1) servant à fixer des panneaux isolants (10) sur des composants (11) comportant une partie de retenue en forme de douille (2,2a,2b,2c) qui possède une plaque de tête (3) et comporte un perçage intérieur (4), et un organe de fixation (6), qui peut être introduit dans le composant (11) à travers le perçage intérieur (4) de la partie de retenue (2,2a,2b,2c) et serre l'élément de retenue (2,2a,2b,2c), et dans lequel dans le perçage intérieur (4) de la partie de retenue (2,2a,2b,2c) est insérée une douille de serrage (7,14), qui entoure en la serrant la tige de l'organe de fixation (6), caractérisé en ce que l'organe de fixation est une aiguille (6) qui peut être insérée sans perçage préalable dans le composant (11) et comporte une tête (5) et une pointe, que pendant le montage de l'élément de fixation (1), lors de l'insertion de l'aiguille (6) dans le composant (11), la douille de serrage (7,14) peut être déplacée axialement depuis une première position plus éloignée de la tête (5) de l'aiguille, dans une seconde position plus rapprochée de la tête de l'aiguille (5), en sens opposé de la direction d'introduction de l'aiguille (6) dans le composant (11), ce qui a pour effet que la distance entre la plaque de tête (3) et la pointe de l'aiguille augmente en fonction du déplacement de la douille de serrage (7,14).

2. Elément de fixation (1) selon la revendication 1, caractérisé en ce que la douille de serrage (7,14) est pourvue d'une fente longitudinale (9) à la manière d'une douille élastique.

3. Elément de fixation (1) selon la revendication 1, caractérisé en ce que le perçage intérieur (4) de la partie de retenue (2) possède une première section élargie (4a), qui s'étend à partir de la plaque de tête (3) et possède à la suite de cette partie, une seconde partie (4b), dont le diamètre est réduit approximativement au diamètre de la tige de l'aiguille en formant un épaulement de butée (5), et que la douille de serrage (7) prend appui sur l'épaulement de butée (5).

4. Elément de fixation (1) selon la revendication 3, caractérisé en ce qu'une rondelle métallique (8) est disposée sur l'épaulement de butée (5).

5. Elément de fixation (1) selon la revendication 1, caractérisé en ce que la douille de serrage (7,14) est bloquée dans le perçage intérieur (4) de la partie de retenue (2a,2b,2c).

6. Elément de fixation (1) selon la revendication 5, caractérisé en ce que la douille de serrage (7) est insérée dans un élargissement (12) du perçage intérieur (4) de la partie de retenue (2a,2b).

7. Elément de fixation (1) selon la revendication 6, caractérisé en ce que l'élargissement (12) est ouvert en direction de la plaque de tête (3) et la douille de serrage (7) est bloquée dans l'élargissement (12) à l'aide d'une rondelle de fermeture (13).

8. Elément de fixation (1) selon la revendication 5, caractérisé en ce que la douille de serrage (14) possède des appendices saillants (15) et/ou des rebords (16) s'engageant dans la paroi du perçage intérieur (4).

9. Elément de fixation (1) selon la revendication 1, caractérisé en ce qu'une douille de protection contre la corrosion (17), qui entoure la tige de l'aiguille, est disposée sur la face frontale, située à l'opposé de la plaque (3) de la tête, de la partie de retenue (2,2a,2b,2c).
